# FASCICULE DE BREVET EUROPEEN

(11) **EP 4 045 714 B1**
(45) Date de publication et mention de la délivrance du brevet: **30.08.2023**
(21) Numéro de dépôt: 20788828.0
(22) Date de dépôt: 14.10.2020
(51) Int. Cl.: E01B 27/04, E02F 3/08, E02F 3/10, E02F 3/14, E02F 9/28, E21C 25/28, E21C 25/34

(54) **MAILLON POUR UNE CHAINE D'EXCAVATION ET CHAINE D'EXCAVATION ASSOCIEE**
GLIED FÜR EINE RÄUMKETTE, UND ZUGEHÖRIGE RÄUMKETTE
LINK FOR AN EXCAVATING CHAIN, AND ASSOCIATED EXCAVATING CHAIN

(30) Priorité: 14.10.2019 FR 1911422
(43) Date de publication de la demande: 24.08.2022
(73) Titulaire: Matisa Matériel Industriel S.A., 1023 Crissier (CH)
(72) Inventeur: SVITOK, Vladimir, 1024 Ecublens (CH); MARTINET, Franck, 1880 Ebex (CH)
(74) Mandataire: Alatis
(86) Numéro de dépôt international: PCT/EP2020/078943
(87) Numéro de publication internationale: WO 2021/074242

(56) Documents cités:
- EP-A1- 0 737 779
- EP-A1- 1 387 010
- EP-A1- 1 498 546
- WO-A1-2010/070741
- WO-A1-2012/151378
- FR-A- 1 030 117

## Description

### DOMAINE TECHNIQUE DE L'INVENTION

L'invention concerne, de façon générale, le domaine technique des chaînes de déblaiement ou d'excavation.

L'invention se rapporte plus spécifiquement à un maillon pour une chaîne d'excavation destinée à circuler sur un chemin de circulation présentant une portion rectiligne d'excavation pour un dispositif de déblaiement de ballast au-dessous d'une voie ferrée, et à une chaîne d'excavation comportant de tels maillons.

### ÉTAT DE LA TECHNIQUE ANTÉRIEURE

On connaît dans l'art antérieur des trains de travaux équipés de machines chargées de retirer le ballast situé sous les traverses d'une voie ferrée, et de le trier pour une réutilisation éventuelle en le déversant sur la voie. Ces machines sont communément appelées « dégarnisseuses ». De manière connue, de tels trains de travaux comprennent en plus généralement une machine chargée du criblage du ballast pour conserver, d'une part, la partie saine du ballast pour sa réutilisation, et d'autre part, évacuer la partie usée du ballast dans des wagons prévus à cet effet. De cette manière, la dégarnisseuse-cribleuse permet d'enlever, trier le ballast usagé et remplacer la totalité de la couche de ballast avec le ballast sain trié ainsi qu'un éventuel apport complémentaire de ballast neuf.

De tels trains de travaux sont équipés de chaînes d'excavation constituées d'une succession de maillons articulés entre eux dont une partie au moins est équipée de pelles destinées à excaver le ballast. Cette chaîne est disposée de façon déplaçable ou réglable en hauteur, sur le châssis du véhicule ferroviaire. La chaîne est mue d'une manière sans fin par un mécanisme d'entrainement. Le chemin de la chaîne est configuré de sorte qu'il comporte une portion rectiligne d'excavation située sous les traverses de la voie ferrée, la chaîne travaillant sur cette portion d'excavation transversalement par rapport à l'orientation des rails de la voie ferrée en entraînant et transportant avec elles le ballast. De part et d'autre de cette portion rectiligne d'excavation sont disposées des équerres formant des organes de renvoi pour la chaîne d'excavation. Ces équerres sont localisées aux extrémités de la portion rectiligne d'excavation, portion le long de laquelle le ballast est retiré, et sont généralement formées d'une paroi fixe coudée sur laquelle glissent successivement les maillons de la chaîne. La chaîne circule le long d'un chemin longitudinal d'arrivée puis circule sur la portion rectiligne d'excavation après avoir traversé une première portion coudée formée par l'une des équerres. La chaîne qui poursuit son chemin sort ensuite de ladite portion rectiligne d'excavation pour circuler sur la portion longitudinale de sortie après avoir traversé une seconde portion coudée formée par l'autre des équerres. Les pelles arrivent sur cette portion rectiligne d'excavation en étant déchargées et en ressortent chargées de ballast vers la portion longitudinale de sortie. Les portions longitudinales d'arrivée et de sortie sont reliées, dans une zone située en hauteur par rapport au véhicule ferroviaire par une portion transversale de déversement où le ballast est déversé sur des bandes transporteuses. Les pelles déchargées du ballast continuent alors leur chemin vers la portion longitudinale d'arrivée répétant ensuite ces opérations.

Ces pelles sont conçues pour répondre à de nombreuses problématiques. En particulier, elles doivent être suffisamment résistantes pour assurer un certain nombre de cycles prédéterminé afin d'assurer l'excavation et le transport de ballast en nécessitant un minimum de maintenance. Ces pelles doivent en outre permettre le transport efficace du ballast vers son déversement en vue de l'opération de criblage, ceci pour améliorer le rendement de la dégarnisseuse par l'excavation du ballast aussi bien que celui de la cribleuse pour permettre d'améliorer le taux de réutilisation du ballast sain.

Malgré ces objectifs, et compte tenu des contraintes considérables subies par les pelles excavatrices, l'amélioration de leur résistance en vue de minimiser leur maintenance est une problématique constante en recherche continue d'amélioration.

Pour améliorer encore leur durée de vie, il est également connu de munir ces pelles de doigts renforcés formant des griffes et placés dans le prolongement de la pelle. De telles doigts sont conçus de manière très résistante dont la maintenance est plus aisée que le maillon de la chaîne lui-même et qui permet de s'adapter de façon plus précise à une usure localisée en fonction des efforts subis. Cela permet ainsi une réduction du coût de la maintenance et un temps de maintenance, donc d'arrêt de la machine, plus court.

Cependant l'usure des maillons est également localisée au niveau des organes de renvoi. En effet, les chocs subis dans ces zones coudées, compte tenu des efforts en jeu, entraînent une usure souvent prématurée au niveau des équerres, et plus généralement au niveau des organes de renvoi disposés le long du chemin parcouru par la chaîne. L'usure est en outre localisée sur le côté intérieur des maillons, opposée au côté extérieur d'où est saillant la pelle.

Le document EP 1 387 010 A1 décrit un maillon pour une chaîne d'excavation connu de l'art antérieur.

### EXPOSE DE L'INVENTION

L'invention vise à remédier à tout ou partie des inconvénients de l'état de la technique en proposant notamment une chaîne d'excavation permettant une diminution de l'usure de ses maillons, et permettant également une diminution de l'usure subie par les organes de renvoi.

Pour ce faire est proposé, selon un premier aspect de l'invention, un maillon pour une chaîne d'excavation destinée à circuler sur un chemin de circulation présentant une portion d'excavation pour un dispositif de déblaiement de ballast au-dessous d'une voie ferrée, le maillon comportant un corps s'étendant longitudinalement entre une extrémité avant et une extrémité arrière et est traversé par au moins un trou traversant avant et un trou traversant arrière configurés pour recevoir des moyens d'articulation avec un maillon adjacent de la chaîne, les trous traversants avant et arrière s'étendant suivant des axes parallèles entre eux et contenus dans un plan de référence du corps, le maillon étant caractérisé en ce que le corps présente d'un côté intérieur du corps par rapport au plan de référence, opposé au côté extérieur, une surface de guidage concave s'étendant sur une enveloppe présentant une génératrice d'axe parallèle aux axes du maillon, la surface de guidage étant configurée pour épouser au moins localement une courbure d'un organe de renvoi du dispositif de déblaiement.

Grâce à une telle combinaison de caractéristique, le maillon peut circuler sur un organe de renvoi tel que des équerres de part et d'autre d'une portion rectiligne d'excavation en suivant localement sa courbure. De cette manière, l'usure du côté intérieur du maillon, comme l'usure de l'organe de renvoi, est réduite.

Par ailleurs, durant un tel mouvement, le maillon est stabilisé par un contact surfacique entre la surface de guidage du corps du maillon d'une part, et la surface d'entrainement de l'organe de renvoi d'autre part qui présente localement une forme sensiblement complémentaire. Un tel contact surfacique permet en effet d'éviter un mouvement de giration du maillon autour de lui-même durant le passage de l'organe d'entraînement comme cela se produit lorsqu'un contact linéique rectiligne vertical a lieu entre le maillon et l'organe de renvoi. Une telle stabilisation vise à améliorer l'efficacité du transport de ballast par la pelle. Une telle configuration permet également une réduction du bruit produit par le dispositif de déblaiement.

Contrairement aux idées reçues, une telle caractéristique implique un relief du côté intérieur du corps du maillon de sorte qu'un homme du métier pourrait penser qu'il serait de nature à freiner le mouvement de la chaîne qui la porte d'une part, et occasionner une usure prématurée d'autre part. Il n'en est rien et l'expérience a montré que l'utilisation d'un tel maillon offrait bien un meilleur passage sur les organes de renvoi de part et d'autre de la portion rectiligne d'excavation.

Selon une caractéristique technique particulière, la surface de guidage s'étend le long d'une courbe directrice présentant au moins localement la forme d'un arc d'ellipse, et de préférence d'un arc de cercle. Une telle configuration offre une courbure continue progressive pour le passage de l'organe de renvoi.

Suivant un mode de réalisation, la distance séparant deux extrémités longitudinales avant et arrière de la surface de guidage est supérieure à la distance séparant les trous traversants avant et arrière, voire supérieure à l'entraxe entre les trous traversants avant et arrière.

Dans une configuration particulièrement avantageuse, la surface de guidage s'étend entre ses deux extrémités longitudinales avant et arrière, les extrémités avant et arrière étant situées chacune sensiblement au droit du trou traversant avant et arrière, respectivement. De préférence, cette extrémité est positionnée au droit d'une zone intermédiaire délimitée entre d'une part, une portion d'extrémité longitudinale du trou traversant située vers l'intérieur du corps et, d'autre part, son axe central.

Suivant un mode de réalisation, le corps du maillon comporte, sur son côté intérieur, de préférence au droit de chacun des trous traversants avant et arrière, une surface convexe s'étendant entre la surface de guidage concave et l'extrémité associée avant ou arrière du corps maillon. Cela permet un meilleur passage des organes de renvoi en arrivant sur eux. La combinaison de ces surfaces convexes bordant la surface concave étant particulièrement fiable pour limiter l'usure des corps des maillons et des organes de renvoi tout en limitant le bruit occasionné par le déplacement de la chaîne. Pour assurer une continuité entre les surfaces convexes et la surface concave de guidage, ces surfaces convexes s'étendent chacune sur une enveloppe présentant une génératrice d'axe parallèle à celle de la surface concave de guidage.

Dans une configuration avantageuse, les extrémités avant et arrière du corps présentent chacune une portion convexe courbée, de préférence en arc de cercle de sorte à être dépourvues d'arrêtes. Par cette configuration est assurée une protection efficace et durable des articulations des maillons de chaîne contre l'usure par abrasion par les pierres de ballast à arêtes vives ou coupantes et contre l'action de la poussière conférant ainsi une durée de vie plus longue des maillons de la chaîne. Cette portion courbée s'étend de préférence sur une enveloppe présentant une génératrice parallèle à l'axe du trou traversant associé.

Dans une configuration technique particulière, le maillon comprend une partie saillante s'étendant d'un côté extérieur du corps par rapport au plan de référence. La partie saillante comporte par exemple une pelle pour le transport de ballast.

Selon un mode de réalisation, la pelle présente une surface de butée configurée pour recevoir une contre-butée d'un maillon adjacent arrière de la chaîne de sorte à limiter une rotation relative entre le maillon de chaîne et le maillon adjacent arrière autour de l'axe du trou traversant arrière. Une telle contre-butée est particulièrement efficace sur la portion rectiligne d'excavation le long de laquelle les pelles travaillent et subissent une force exercée par le ballast engendrant un moment sur la pelle tendant à faire pivoter vers l'arrière la pelle, et donc le corps du maillon. La contre-butée permet de limiter l'effet de ce moment des forces appliqué sur la pelle pour que le maillon associé poursuive son chemin de façon rectiligne.

Dans une configuration technique particulière, au moins un des trous traversants configurés pour recevoir des moyens d'articulation avec un maillon adjacent de la chaîne présente un plat de sorte à bloquer en rotation un axe des moyens d'articulation.

Selon une caractéristique avantageuse, le maillon comporte des doigts portés par la pelle et faisant saillie vers l'extérieur du côté extérieur du plan de référence dans le prolongement de la pelle. Ces doigts sont de préférence orientés chacun suivant un axe incliné par rapport au plan de référence, avec une inclinaison de préférence comprise entre 65 et 80°, de préférence entre 70 et 75°. Cela permet l'utilisation de doigts plus courts permettant d'alléger la pelle sans perdre en rendement ni perdre en rigidité.

Selon un mode de réalisation, les doigts sont tous situés au-dessus d'un plan perpendiculaire aux axes parallèles des trous traversants avant et arrière et tangent à une extrémité inférieure de ladite pelle. Cela permet d'accroitre la durée de vie des doigts.

Suivant un mode de réalisation, la partie saillante comporte une contre-butée configurée pour venir en butée contre une surface de butée d'une pelle d'un maillon adjacent avant de sorte à limiter une rotation relative entre le maillon et le maillon adjacent avant autour de l'axe du trou traversant avant.

Selon un mode de réalisation, le corps est monobloc, c'est-à-dire d'un seul tenant, de préférence obtenu par fonderie, avec ou sans usinage des trous traversants avant et arrière et/ou de la surface de guidage.

L'invention a trait également à un doigt pour une pelle d'un maillon d'une chaîne d'excavation destinée à circuler sur un chemin de circulation présentant une portion d'excavation pour un dispositif de déblaiement de ballast au-dessous d'une voie ferrée, le doigt comportant une pluralité de rainures configurées pour recevoir un organe de blocage pour assurer un réglage du doigt en translation par rapport à la pelle. La position de l'organe de blocage dans l'une des rainures détermine ainsi la position axiale du doigt par rapport à la pelle.

De tels doigts peuvent équiper des pelles telles que décrites ci-avant mais également tout autre pelle de l'art antérieur dont les doigts sont fixés par de tels organes de blocages, ceci indépendamment des caractéristiques du corps du maillon.

Selon un autre aspect de l'invention, celle-ci a trait à une chaîne d'excavation présentant une portion d'excavation pour un dispositif de déblaiement de ballast au-dessous d'une voie ferrée, la chaîne d'excavation étant caractérisée en ce qu'elle comprend une succession de maillons de chaîne comportant tout ou partie des caractéristiques précitées pour former une chaîne sans fin.

Selon un mode de réalisation, les maillons de chaîne comprennent des maillons du type comportant une partie saillante, de préférence des maillons du type comportant une pelle et des maillons du type comportant une contre-butée, et des maillons du type sans partie saillante. De préférence, la chaîne d'excavation comprend une succession d'une pluralité de maillons de chaîne formant un même motif qui se répète successivement mis bout à bout successivement le long de la chaîne, un tel motif comportant de l'avant vers l'arrière dans le sens de déplacement de la chaîne : un maillon du type comportant une pelle, un maillon du type comportant une contre-butée, un maillon du type sans partie saillante puis un maillon du type comportant une contre-butée.

Selon un autre aspect, l'invention concerne aussi un dispositif de déblaiement de ballast comprenant une telle chaîne d'excavation, la chaîne d'excavation étant de préférence mue d'une manière sans fin par un mécanisme d'entrainement et étant guidée sur son chemin de circulation au moins par des organes de renvoi d'angle, le corps présentant d'un côté intérieur du corps par rapport au plan de référence, opposé au côté extérieur, une surface de guidage concave s'étendant sur une enveloppe présentant une génératrice d'axe parallèle aux axes des articulations du maillon, la surface de guidage épousant au moins localement une courbure de l'un au moins des organes de renvoi du dispositif d'excavation, de préférence au moins de deux organes de renvoi disposés de part et d'autre de la portion d'excavation.

Selon un mode de réalisation, un rayon de courbure de la surface de guidage est égal, au moins localement, à un rayon de courbure de l'un au moins des organes de renvoi, de préférence au moins des deux organes de renvoi disposés de part et d'autre de la portion d'excavation.

### BRÈVE DESCRIPTION DES FIGURES

D'autres caractéristiques et avantages de l'invention ressortiront à la lecture de la description qui suit, en référence aux figures annexées, qui illustrent :
[Fig. 1] : un schéma simplifié de côté d'un train de travaux équipé d'une dégarnisseuse-cribleuse selon un mode de réalisation ;
[Fig. 2] : un schéma partiel d'un dispositif d'excavation ou de déblaiement selon ce mode de réalisation, vu de face sans chaîne d'excavation ;
[Fig. 3] : une vue de face d'une portion de chaîne d'excavation selon un mode de réalisation, au niveau d'un organe de renvoi à une extrémité d'une portion rectiligne d'excavation ;
[Fig. 4] : une vue de dessus de la portion de chaîne d'excavation selon le mode de réalisation de la figure 3, au niveau d'un organe de renvoi à une extrémité d'une portion rectiligne d'excavation ;
[Fig. 5] : une vue détaillée de profil d'un maillon de chaîne muni d'une pelle selon ce même mode de réalisation ;
[Fig. 6] : une vue en perspective avant d'un maillon de chaîne muni d'une pelle selon ce même mode de réalisation ;
[Fig. 7] : une vue en perspective arrière d'un maillon de chaîne muni d'une pelle selon ce même mode de réalisation ;
[Fig. 8] : une vue en perspective d'un doigt de renfort d'une pelle selon un mode de réalisation ;
[Fig. 9] : une vue en perspective arrière d'un maillon de chaîne muni d'une pelle selon ce mode de réalisation, et équipé de doits de renforts conformes à la figure 8;
[Fig. 10 : une vue de dessus d'une portion de chaîne d'excavation selon un autre mode de réalisation ;
[Fig. 11 : une vue en perspective de la portion de chaîne d'excavation selon le mode de réalisation de la figure 10.

Pour plus de clarté, les éléments identiques ou similaires sont repérés par des signes de référence identiques sur l'ensemble des figures.

### DESCRIPTION DÉTAILLÉE D'UN MODE DE RÉALISATION

En référence à la figure 1, est illustré un véhicule **1** ferroviaire tel qu'une dégarnisseuse-cribleuse équipé d'un dispositif de déblaiement ou d'excavation **4** pour nettoyer le ballast d'une voie **2** ferrée. Ce dispositif de déblaiement ou d'excavation **4** est disposé entre deux bogies **3** du train **1.**

Le dispositif de déblaiement **4** de ballast comprend une chaîne d'excavation 8 mue d'une manière sans fin par un mécanisme d'entrainement **9** et guidée par des conduits dont un conduit transversal **5** situé sous la voie **2** en position de travail, le long duquel la chaîne circule sur une portion sensiblement rectiligne d'excavation **8A.** Le dispositif de déblaiement **4** comprend également des conduits de montée et de descente **6, 7** reliés de part et d'autre du conduit transversal **5** auquel ils sont reliés par des portions coudées formant des renvois **40** d'angle aussi appelées « équerres » (voir la figure 2). Il est entendu que la portion d'excavation est globalement rectiligne, quand bien même l'excavation est assurée dans une partie de la courbe de chacun des renvois d'angle.

Le dispositif d'entrainement **9** est disposé en hauteur par rapport au véhicule **1** ferroviaire, au-dessus de la voie ferrée **2**, d'un côté longitudinalement opposé au conduit transversal **5**, et entre le conduit de montée **6** et le conduit de descente **7**. Le dispositif d'entrainement **9** est placé sur le chemin de la chaîne d'excavation **8** et comprend une roue d'entrainement **9**' engrainant localement avec des maillons **100** de la chaîne **8** d'excavation de sorte à la déplacer. Il est ainsi formé un chemin sans fin pour guider la chaîne **8** d'excavation. Des flèches illustrées sur la figure 2 indiquent le sens de déplacement de la chaîne **8**. Aux extrémités hautes des conduit de montée **6** et de descente **7**, du côté du dispositif d'entrainement, des roues folles **41** formant organes de renvoi **40** sont prévues pour assurer le bon déplacement de la chaîne **8** au niveau de ces zones coudées.

Un fois le ballast transporté en hauteur dans le conduit de montée **6**, il est déchargé sur une bande transporteuse **10** puis transporté vers une unité de criblage **11** en vue de trier le ballast sain du ballast usagé.

Le véhicule **1** comprend en outre une unité de soulèvement **13** de la voie ferrée **2** qui est reliée à un châssis **14** du véhicule **1** et qui est située en amont du dispositif **4** de déblaiement ou d'excavation par rapport à une direction de travail **12** du véhicule **1**. Un dispositif de réglage en hauteur **16** est également prévu et relié au bâti **14** du véhicule **1**, lequel est configuré pour déplacer le dispositif de déblaiement **4**, par des moyens d'entraînement **15**, d'une position surélevée à une position abaissée sous la voie ferrée **2** et pouvant être relié par exemple de manière amovible au conduit transversal **5** par un raccord (non visible sur les figures).

Les figures 3 et 4 illustrent des vues de face et de dessus, respectivement, d'une partie de la chaîne **8** d'excavation selon un mode de réalisation. Cette partie de la chaîne **8** d'excavation est située au niveau d'un organe de renvoi **40** reliant une extrémité d'une portion rectiligne d'excavation **8A** de la chaîne **8** guidée par le conduit transversal **5** et l'entrée de la portion longitudinale de sortie **8B** guidée par le conduit de montée **6.** Cet organe de renvoi **40** est formé d'une surface fixe coudée d'angle sensiblement égale à **90** degrés de sorte qu'il forme une équerre.

La chaîne **8** d'excavation est formée d'une succession de maillons **100** articulées deux à deux jusqu'à ce que les deux extrémités de la chaîne **8** soient reliés bout à bout pour former une chaîne **8** fermée, de type chaîne sans fin.

Chacun des maillons **100** comporte un corps **101** qui s'étend longitudinalement entre une extrémité avant **110** et une extrémité arrière **120** munies respectivement d'au moins un trou avant **111** et un trou arrière **121** traversant de part en part le maillon **100** et configurés pour recevoir des moyens d'articulation avec un maillon adjacent de la chaîne **8.** La direction longitudinale s'entend ici comme la direction de déplacement du maillon **100.** Les trous traversants avant **111** et arrière **121** s'étendent suivant des axes parallèles entre eux et contenus dans un plan de référence **P** du corps **101**, chaque maillon **100** comprenant une partie saillante **130**, **140** s'étendant d'un côté extérieur **100A** du corps **101** du maillon **100** par rapport au plan de référence **P.**

Les parties saillantes des maillons **100** peuvent comporter une pelle **130** pour le transport de ballast, ou une contre-butée **140** configurée pour venir en butée contre une surface de butée **131** d'une pelle **130** d'un maillon **100** adjacent avant de sorte à limiter une rotation relative entre le maillon **100** de chaîne **8** et le maillon adjacent avant autour de l'axe du trou traversant avant **111.** Comme illustré notamment sur la figure 4, la chaîne **8** d'excavation est composée d'un nombre pair de maillons **100**, les maillons **100** du type comprenant une pelle **130** et les maillons **100** du type comprenant une contre-butée **140** étant disposés successivement de façon alternée le long de la chaîne **8.** De cette manière, chaque maillon **100** comportant une pelle **130** présente une surface de butée **131** située au dos de la pelle **130** et configurée pour recevoir une contre-butée **140** d'un maillon adjacent arrière de la chaîne **8** de sorte à limiter une rotation relative entre le maillon **100** de chaîne **8** et le maillon adjacent arrière autour de l'axe du trou traversant arrière **121.** Une telle position de butée de la pelle **130** contre la contre-butée **140** du maillon **100** arrière associé est visible sur la figure 4, au niveau du maillon **100** situé sur la portion rectiligne d'excavation **8A.** En effet, le long de cette portion **8A**, les pelles **130** subissent une force en entraînant le ballast qui engendre un moment sur la pelle **130** qui a tendance à faire basculer le maillon **100** en arrière, ce basculement étant un pivotement de la pelle **130** autour de l'axe **A2** du trou traversant arrière **121** configuré pour recevoir des moyens d'articulation **160**. Pour limiter encore ce pivotement autour de l'axe **A2** du trou traversant arrière **121**, au moins un des trous traversants **111**, **121** présente un plat **105** de sorte à bloquer en rotation l'axe **A1**, **A2** du moyen d'articulation **160** associé.

Le plat **105** de chaque axe est orienté de sorte à être contenu dans un plan perpendiculaire au plan de référence **P** et parallèle à un axe **A1**, **A2** du trou traversant **111**, **121** associé. Une telle orientation du plat **105** des axes permet d'améliorer le blocage en rotation de l'axe en question, l'effort étant sur le plat de l'axe.

Les moyens d'articulations **160** sont formés dans ce mode de réalisation par des axes traversant un trou traversant arrière **121** d'un maillon **100** et trou traversant avant **111** d'un autre maillon **100**, l'axe étant bloqué en translation par un circlip positionné dans une rainure intérieure du trou traversant. La rainure de circlip est usinée dans la pelle **130** pour permettre d'être maintenue en place dans son logement. Dans ce mode de réalisation, les maillons **100** comportant des pelles **130** sont des maillons extérieurs de la chaîne **8** ou maillons femelles en ce qu'ils présentent un corps **101** comportant une extrémité avant **110** et une extrémité arrière **120** munies chacune de deux plaques latérales d'épaisseur prédéterminée entre lesquelles vient s'intercaler une plaque centrée d'une extrémité avant **110** ou arrière **120** d'un corps **101** d'un maillon **100** comportant une contre-butée **140** formant ainsi maillon intérieur **100** ou maillon mâle. L'axe du moyen d'articulation **160** est configuré pour se loger dans le trou traversant correspondant formé par l'alignement de portions de trou traversant de chacune de ces trois plaques.

Le long de cette portion rectiligne d'excavation **8A**, les maillons **100** circulent transversalement par rapport à la voie ferrée **2** qui correspond à la direction longitudinale des corps **101** des maillons **100** sur cette portion. Les maillons **100** sont orientés de sorte que les axes **A1**, **A2** des trous traversants **111**, **121** sont sensiblement verticaux par rapport au sol, le plan **P** de référence étant alors vertical, et la pelle **130** ou la contre-butée **140** s'étendant sensiblement radialement vers l'extérieur **100A** du corps **101** du maillon **100**.

Dans ce mode de réalisation, les maillons **100** sont fabriqués par exemple en acier au manganèse et fabriqués d'un seul tenant. Un exemple de procédé de fabrication de ce maillon **100** obtenu par fonderie comprend au moins une étape d'injection de métal, et en particulier une étape de moulage dans un moule formé par exemple d'une forme et d'une contre-forme associée.

Comme cela est visible plus particulièrement sur la figure 5, chaque maillon **100** comprend, d'un côté intérieur **100B** du corps **8** du maillon**100** par rapport au plan de référence **P**, opposé au côté extérieur **100A,** une surface de guidage **150** concave s'étendant sur une enveloppe **155** présentant une génératrice d'axe **G** (voir la figure 7) parallèle aux axes des articulations **A1**, **A2** du maillon **100**. Cette surface de guidage **150** est configurée pour épouser au moins localement une courbure **C** d'un organe de renvoi **40** du dispositif de déblaiement **4** (voir la figure 4).

Le renvoi d'angle de l'organe de renvoi **40** présente un arrondi convexe liant deux surfaces disposées à **90** degrés l'une par rapport à l'autre. La surface de guidage **150** s'étend le long d'une courbe directrice **Cd** présentant la forme d'un arc de cercle. Dans le plan de la figure 5, la courbe directrice **Cd** suit l'enveloppe **155**.

La surface de guidage **150** s'étend entre deux extrémités longitudinales avant **151** et arrière **152** de ladite surface de guidage **150**, la distance **d** qui les sépare étant supérieure à la distance **D1** séparant les trous traversants avant **111** et arrière **121**. Cette distance **d** peut également être supérieure à l'entraxe **D2** entre les trous traversants (non illustré).

Suivant le mode de réalisation illustré en détail sur les figures 3 à 9, les extrémités longitudinales avant **151** et arrière **152** de la surface de guidage **150** sont situées chacune sensiblement au droit d'une zone intermédiaire **Zi** (voir la figure 5) délimitée entre l'axe **A1**, **A2** central de du trou traversant **111, 121** associé et le bord intérieur du trou traversant **111, 121** correspondant, cette zone intermédiaire **Zi** s'étendant longitudinalement sur une distance correspondant à un rayon du trou traversant **111, 121** associé. On entend par le bord intérieur du trou traversant **111, 121,** une portion d'extrémité longitudinale du trou traversant **111, 121** située vers l'intérieur du corps **101** du maillon **100**.

Le maillon **100** comporte également, du côté intérieur **100B** de son corps **101**, au droit de chacun des axes **A1**, **A2** des trous traversants avant **111** et arrière **121**, une surface convexe **153, 154** s'étendant entre la surface de guidage **150** concave et l'extrémité associée avant **110** ou arrière **120** du corps **101** du maillon **100**. Cela permet un meilleur passage des organes de renvoi **40** en arrivant sur eux. La combinaison de ces surfaces convexes **153, 154** bordant longitudinalement de part et d'autre la surface concave **150** est particulièrement fiable pour limiter l'usure des corps **101** des maillons **100** et des organes de renvoi **40** tout en limitant le bruit occasionné par le déplacement de la chaîne **8.**

Pour assurer une continuité entre les surfaces convexes **153, 154** et la surface concave **150** de guidage, ces surfaces convexes **153, 154** s'étendent chacune sur une enveloppe présentant une génératrice d'axe parallèle à celle de la surface concave de guidage **150**.

En dehors des organes de renvois **40**, les maillons **100** sont donc guidées par les conduits correspondants, en appui sur le chemin par deux zones d'appui du maillon **100** qui sont situées sur ces surfaces convexes **153, 154,** à savoir à l'extérieur de la partie concave délimitée par la surface de guidage **150** et en recouvrement longitudinal des trous traversants avant **111** et arrière **121**. Une telle localisation de ces surfaces d'appui formées par ces surfaces convexes **153, 154** permet également d'éviter un basculement vers l'arrière de la pelle **130** dans les renvois d'angle du fait des changements de direction.

Pour assurer une protection efficace et durable des articulations des maillons **100** de la chaîne **8** contre l'usure par abrasion par le ballast et contre l'action de la poussière conférant ainsi une durée de vie plus longue des maillons **100** de la chaîne **8**, les extrémités avant **110** et arrière **120** du maillon **100** présentent chacune une portion convexe courbée **112, 122,** par exemple en arc de cercle, de sorte à être dépourvues d'arrêtes. Chaque portion courbée **112, 122** s'étend de préférence sur une enveloppe présentant une génératrice parallèle à l'axe du trou traversant associé. Pour ces mêmes avantages, la surface de guidage **150** est de préférence chanfreinée sur ses bords latéraux **156**.

Chaque maillon **100** muni d'une pelle **130** permettant l'excavation et le transport de ballast comporte des doigts **132** portés par la pelle **130** et faisant saillie vers l'extérieur du côté extérieur **100A** du plan de référence **P**, dans le prolongement de la pelle **130**. Dans ce mode de réalisation ces doigts **132** sont au nombre de trois : un doigt central, un doit inférieur et un doigt supérieur. Les doigts **132** sont fabriqués par exemples en acier haute résistance et une extrémité **132a** est disposée en saillie dans le prolongement de la pelle **130**.

Chaque doigts **132** présente un corps cylindrique **132b** configuré pour coopérer dans un réceptacle tubulaire **134** prévu à cet effet et au moins une rainure **132c** radiale sur son corps cylindrique **132b**. La rainure **132c** est dimensionnée de sorte à recevoir un organe de blocage **135** tel qu'une vis pénétrant sensiblement orthogonalement par rapport au doigt **132** dans le réceptacle tubulaire **134** et pénétrant au moins en partie dans la rainure **132c**. De cette manière, l'organe de blocage **135** est configuré pour bloquer en translation le corps cylindrique **132b** par rapport réceptacle tubulaire **134** de la pelle **130**, l'organe de blocage **135** se prolongeant tangentiellement par rapport à un fond de la rainure **132c**. Ces doigts **132** permettent de protéger la pelle **130** de l'usure, en particulier à son extrémité et en partie basse de la pelle **130** où l'usure est généralement plus forte. Comme illustré sur la figure 8, les doigts **132** peuvent comporter une pluralité de rainures **132c** pour permettre un réglage du doigt **132** en translation et ainsi le faire translater dans son réceptacle tubulaire **134** pour prendre des positions prédéterminées en fonction de son usure.

Les doigts **132** sont fixés de façon amovible par rapport à la pelle **130**, le retrait du moyen de blocage **135**, par exemple en le dévissant, permet de débloquer le doigt **132** concerné et de le retirer de son réceptacle tubulaire **134** en le translatant. Le moyen de blocage **135** peut également être sécurisé par tout moyen adapté tel qu'une goupille (non visible sur les figures).

Les doigts **132** sont orientés chacun suivant un axe incliné par rapport au plan de référence **P**, avec une inclinaison ***α*** comprise entre 65 et 80°, de préférence entre 70 et 75°.

Les doigts **132** sont également orientés dans un plan **P132** incliné par rapport à un plan moyen **P130** de la pelle **130** s'étendant sensiblement verticalement (voir la figure 4), l'inclinaison ***α*** étant de préférence comprise entre 20 et 35°, et égale ici à environ **30°** dans ce mode de réalisation. Une telle caractéristique permet, en comparaison d'une surface utile de travail équivalente d'une pelle **130** avec une inclinaison qui serait plus grande, d'alléger la pelle **130** sans perdre en rendement ni perdre en rigidité. La surface utile de travail de la pelle **130** s'entend ici comme la surface balayée par la pelle **130** lors de son déplacement.

Les doigts **132** sont tous situés au-dessus d'un plan **Pinf** perpendiculaire aux axes parallèles des trous traversants avant **111** et arrière **121** et tangent à une extrémité inférieure de ladite pelle **130**, en particulier dans ce mode de réalisation, également en dessous d'un plan **Psup** tangent à une extrémité supérieure de la pelle **130** (voir la figure 9). Étant donné l'orientation de la chaîne **8** et donc de la pelle **130** sur la portion rectiligne d'excavation **8A**, les plans **Pinf** et **Psup** sont globalement horizontaux. Cette extrémité inférieure est sensible en ce qu'elle est extrêmement sollicitée en termes d'usure par abrasion contre le ballast de sorte que si l'usure vient à être trop importante, cela peut nuire à la bonne fixation des doigts **132** sur le dos de la pelle **130**. Avec un doigt **132** inférieur situé intégralement au-dessus du plan **Pinf,** on assure une durée de vie plus longue au maillon **100**. De préférence, la dureté de la surface inférieure de la pelle **130** est augmentée par exemple par un apport par soudage de chrome/manganèses et vanadium ou par un ajout de plaquettes de carbure de tungstène.

Les figures 10 et 11 illustrent une chaîne d'excavation selon un autre mode de réalisation. De la même manière que décrit précédemment, la chaîne **8** d'excavation est formée d'une succession de maillons **100** articulées deux à deux jusqu'à ce que les deux extrémités de la chaîne **8** soient reliés bout à bout pour former une chaîne **8** fermée, de type chaîne sans fin.

Ce mode de réalisation diffère essentiellement des autres modes de réalisation illustrés en ce que la chaîne **8** comprend des maillons sans partie saillante. Les corps **101** de chacun des maillons sont similaires, en particulier, chaque maillon **100** comprend, d'un côté intérieur **100B** du corps **8** du maillon**100** par rapport au plan de référence **P,** opposé à un côté extérieur **100A,** une surface de guidage **150** est configurée pour épouser au moins localement une courbure **C** d'un organe de renvoi **40** du dispositif de déblaiement **4.**

Comme illustré sur les figures 9 et 10, la chaîne **8** d'excavation est composée d'une succession de maillons **100** parmi lesquels les maillons sont de trois types différents : les maillons **100** du type comprenant une pelle **130,** les maillons **100** du type comprenant une contre-butée **140** et des maillons **100** du type sans partie saillante c'est-à-dire formés essentiellement de leur corps **101.**

La fonction de tels maillons **100** sans partie saillante est principalement d'alléger la chaîne **8** d'excavation. Une autre fonction est de mieux adapter le volume de ballast excavé à la capacité maximum du crible et cela sans trop perdre de sa propre capacité qui se trouve réduite d'un ordre de grandeur de 20%, et non de 50% comme un homme du métier pourrait le penser du fait de l'espacement sensiblement doublé entre deux pelles **130** dans une telle configuration. Ceci est notamment permis grâce à la géométrie de la pelle **130** semblable à celle décrite précédemment, et en particulier de son inclinaison.

Dans ce mode de réalisation, chacun des maillons **100** du type comprenant une pelle **130** est disposé entre deux maillons **100** du type comprenant une contre-butée **140.** En outre, chaque maillon **100** du type sans partie saillante est également disposé entre deux maillons du type comprenant une contre-butée **140.** Un maillon sur deux est donc muni d'une contre-butée **140,** les autres maillons étant alternativement un maillon du type comprenant une pelle **130** et un maillon du type sans partie saillante.

Un motif de la chaîne est donc formé par un maillon **100** du type sans partie saillante interposé entre deux maillons du type comprenant une contre-butée **140,** et d'un maillon **100** du type comprenant une pelle **130** à une extrémité avant ou arrière de cet ensemble de trois maillons : ces quatre maillons **100** forment ensemble et dans cet ordre un motif qui se répète successivement le long de la chaîne **8.**

Une telle configuration présente plusieurs avantages. Chaque maillon **100** comprenant une pelle **130** vient directement devant un maillon comportant contre-butée **140** de sorte, comme déjà décrit, à limiter une rotation relative du maillon portant la pelle **130**. Par ailleurs, pour réduire le nombre de formes de maillons **100**, les interfaces de fixation entre leurs corps **101**, au niveau de leurs extrémité avant **110** et arrière **120**, sont identiques pour un maillon **100** du même type : les maillons comportant une pelle **130** et les maillons dits « intermédiaire » sans partie saillante sont des maillons dits « femelles » pour leur liaison dans la chaîne **8** et les maillons **100** comportant une contre-butée **140** sont des maillons dits « mâles » pour leur liaison dans la chaîne **8**.

Comme décrit précédemment, les maillons femelles présentent un corps 101 dont les extrémités avant **110** et arrière **120** sont munies chacune de deux plaques ou flasques latérales d'épaisseur prédéterminée entre lesquelles vient s'intercaler une plaque centrée d'une extrémité avant **110** ou arrière **120** d'un corps **101** d'un autre maillon **100** adjacent. L'axe du moyen d'articulation **160** est configuré pour se loger dans le trou traversant associé formé par l'alignement de portions de trou traversant de chacune de ces trois plaques des deux maillons imbriqués l'un dans l'autre de sorte à former une charnière. Pour améliorer la résistance du maillon **100** intermédiaire, à savoir sans partie saillante, ce maillon **100** présente d'un côté extérieur **100A** du corps **101** par rapport au plan de référence **P**, opposé au côté intérieur **100B**, une surface convexe. Une telle surface vise à augmenter la distance séparant les surfaces des côtés intérieur **100B** et extérieur **100A** du corps **101**, c'est-à-dire à augmenter l'épaisseur du corps **101** des maillons pour les rendre plus résistants. La surface de guidage **150** est quant à elle toujours configurée pour épouser au moins localement une courbure **C** d'un organe de renvoi **4** du dispositif d'excavation **4**.

Naturellement, l'invention est décrite dans ce qui précède à titre d'exemple. Il est entendu que l'homme du métier est à même de réaliser différentes variantes de réalisation de l'invention sans pour autant sortir du cadre de l'invention telle que définie par les revendications annexées.

## Revendications

1. Maillon (100) pour une chaîne (8) d'excavation destinée à circuler sur un chemin de circulation présentant une portion d'excavation (5) pour un dispositif d'excavation (4) de ballast au-dessous d'une voie ferrée (2), le maillon (100) comportant un corps (101) s'étendant longitudinalement entre une extrémité avant (110) et une extrémité arrière (120) et est traversé par au moins un trou traversant avant (111) et un trou traversant arrière (121) configurés pour recevoir des moyens d'articulation avec un maillon adjacent de la chaîne (8), les trous traversants avant (111) et arrière (121) s'étendant suivant des axes (A1, A2) parallèles entre eux et contenus dans un plan de référence (P) du corps (101), le maillon (100) étant **caractérisé en ce que** le corps (101) présente d'un côté intérieur (100B) du corps (101) par rapport au plan de référence (P), opposé au côté extérieur (100A), une surface de guidage (150) concave s'étendant sur une enveloppe (155) présentant une génératrice d'axe (G) parallèle aux axes (A1, A2) du maillon, la surface de guidage (150) étant configurée pour épouser au moins localement une courbure (C) d'un organe de renvoi (40) du dispositif d'excavation (4).

2. Maillon (100) de chaîne selon la revendication 1, **caractérisé en ce que** la surface de guidage (150) s'étend le long d'une courbe directrice (Cd) présentant au moins localement la forme d'un arc d'ellipse, et de préférence d'un arc de cercle.

3. Maillon (100) de chaîne (8) selon la revendication 1 ou 2, **caractérisé en ce que** la distance (d) séparant deux extrémités longitudinales avant (151) et arrière (152) de la surface de guidage (150) est supérieure à la distance (D1) séparant les trous traversants avant (111) et arrière (121), et de préférence supérieure à l'entraxe (D2) entre les trous traversants avant (111) et arrière (121).

4. Maillon (100) de chaîne (8) selon l'une quelconque des revendications précédentes, **caractérisé en ce que** les extrémités avant (110) et arrière (120) du corps (101) présentent chacune une portion convexe courbée (112, 122), de préférence en arc de cercle, de sorte à être dépourvues d'arrêtes.

5. Maillon (100) de chaîne (8) selon l'une quelconque des revendications précédentes, **caractérisé en ce que** le maillon (100) comprend une partie saillante (130, 140) s'étendant d'un côté extérieur (100A) du corps (101) par rapport au plan de référence (P).

6. Maillon (100) de chaîne (8) selon la revendication précédente, **caractérisé en ce que** la partie saillante (130, 140) comporte une pelle (130) pour le transport de ballast.

7. Maillon (100) de chaîne (8) selon la revendication 6, **caractérisé en ce que** la pelle (130) présente une surface de butée (131) configurée pour recevoir une contre-butée (140) d'un maillon adjacent arrière de la chaîne (8) de sorte à limiter une rotation relative entre le maillon (100) de chaîne (8) et le maillon adjacent arrière autour de l'axe du trou traversant arrière (121).

8. Maillon (100) de chaîne (8) selon l'une quelconque des revendications précédentes, **caractérisé en ce que** au moins un des trous traversants (111, 121) configurés pour recevoir des moyens d'articulation avec un maillon adjacent (140) de la chaîne (8) présente un plat (105) de sorte à bloquer en rotation un axe des moyens d'articulation.

9. Maillon (100) de chaîne (8) selon l'une quelconque des revendications 5 à 7, **caractérisé en ce que** le maillon (100) comporte des doigts (132) portés par la pelle (130) et faisant saillie vers l'extérieur du côté extérieur (100A) du plan de référence (P) dans le prolongement de la pelle (130), les doigts (132) étant de préférence orientés chacun suivant un axe incliné par rapport au plan de référence (P), avec une inclinaison (*α*) de préférence comprise entre 65 et 80°, de préférence entre 70 et 75°.

10. Maillon (100) de chaîne (8) selon la revendication 8, **caractérisée en ce que** les doigts (132) sont tous situés, au-dessus d'un plan (Pinf) perpendiculaire aux axes parallèles des trous traversants avant (111) et arrière (121) et tangent à une extrémité inférieure de ladite pelle (130).

11. Maillon (100) de chaîne (8) selon l'une quelconque des revendications précédentes, **caractérisé en ce que** la partie saillante comporte une contre-butée (140) configurée pour venir en butée contre une surface de butée (131) d'une pelle (130) d'un maillon adjacent avant de sorte à limiter une rotation relative entre le maillon (100) de chaîne (8) et le maillon adjacent avant autour de l'axe du trou traversant avant (111).

12. Maillon (100) de chaîne (8) selon l'une quelconque des revendications précédentes, **caractérisé en ce que** le corps (101) est monobloc, de préférence obtenu par fonderie, avec ou sans usinage des trous traversants avant et arrière (111, 121) et/ou de la surface de guidage (150).

13. Chaîne (8) d'excavation présentant une portion d'excavation pour un dispositif (4) d'excavation de ballast au-dessous d'une voie ferrée (2), la chaîne (8) d'excavation étant **caractérisée en ce qu'**elle comprend une succession de maillons (100) de chaîne (8) selon l'une quelconque des revendications précédentes pour former une chaîne (8) sans fin.

14. Chaîne (8) d'excavation selon la revendication 13, **caractérisé en ce que** les maillons (100) de chaîne (8) comprennent des maillons du type comportant une partie saillante, de préférence des maillons du type comportant une pelle (130) et des maillons du type comportant une contre-butée (130), et des maillons du type sans partie saillante.

15. Dispositif (4) d'excavation ou de déblaiement de ballast **caractérisé en ce qu'**il comprend une chaîne (8) d'excavation selon la revendication 13 ou 14, la chaîne (8) d'excavation étant guidée sur son chemin de circulation au moins par des organes de renvoi (40) d'angle, le corps (101) présentant d'un côté intérieur (100B) du corps (101) par rapport au plan de référence (P), opposé au côté extérieur (100A), une surface de guidage (150) concave s'étendant sur une enveloppe (155) présentant une génératrice d'axe (G) parallèle aux axes (A1, A2) du maillon, la surface de guidage (150) épousant au moins localement une courbure (C) de l'un au moins des organes de renvoi (40) du dispositif d'excavation (4).

## Patentansprüche

1. Kettenglied (100) für eine Aushubkette (8), die dazu vorgesehen ist, auf einer Umlaufbahn umzulaufen, die für eine Aushubvorrichtung (4) zum Ausheben von Schotter unterhalb eines Eisenbahngleises (2) einen Aushubabschnitt (5) aufweist, wobei das Kettenglied (100) einen Körper (101) aufweist, der sich in Längsrichtung zwischen einem vorderen Ende (110) und einem hinteren Ende (120) erstreckt und von mindestens einem vorderen Durchgangsloch (111) und einem hinteren Durchgangsloch (121) durchsetzt ist, die zum Aufnehmen von Mitteln zur gelenkigen Verbindung mit einem benachbarten Kettenglied der Kette (8) ausgelegt sind, wobei das vordere (111) und das hintere (121) Durchgangsloch entlang zueinander paralleler und in einer Bezugsebene (P) des Körpers (101) liegender Achsen (A1, A2) verlaufen, wobei das Kettenglied (100) **dadurch gekennzeichnet ist, dass** der Körper (101) an einer Innenseite (100B) des Körpers (101) bezüglich der Bezugsebene (P) der Außenseite (100A) gegenüberliegend eine konkave Führungsfläche (150) vorweist, die sich auf einer Hülle (155) erstreckt, die eine Mantellinie mit einer zu den Achsen (A1, A2) des Kettengliedes parallelen Achse (G) vorweist, wobei die Führungsfläche (150) derart ausgebildet ist, dass sie zumindest lokal einer Krümmung (C) eines Umlenkorgans (40) der Aushubvorrichtung (4) folgt.

2. Kettenglied (100) einer Kette nach Anspruch 1, **dadurch gekennzeichnet, dass** sich die Führungsfläche (150) entlang einer Leitkurve (Cd) erstreckt, die zumindest lokal die Form eines Ellipsenbogens und vorzugsweise eines Kreisbogens vorweist.

3. Kettenglied (100) einer Kette (8) nach Anspruch 1 oder 2, **dadurch gekennzeichnet, dass** der Abstand (d), mit dem zwei längs verlaufende Enden, das vordere (151) und das hintere (152), der Führungsfläche (150) beabstandet sind, größer ist als der Abstand (D1), mit dem das vordere (111) und das hintere (121) Durchgangsloch beabstandet sind, und vorzugsweise größer ist als der Achsabstand (D2) zwischen dem vorderen (111) und dem hinteren (121) Durchgangsloch.

4. Kettenglied (100) einer Kette (8) nach einem der vorstehenden Ansprüche, **dadurch gekennzeichnet, dass** das vordere (110) und das hintere (120) Ende des Körpers (101) jeweils einen gekrümmten konvexen, vorzugsweise kreisbogenförmigen, Abschnitt (112, 122) vorweisen, so dass sie kantenlos sind.

5. Kettenglied (100) einer Kette (8) nach einem der vorstehenden Ansprüche, **dadurch gekennzeichnet, dass** das Kettenglied (100) einen abstehenden Teil (130, 140) umfasst, der sich bezüglich der Bezugsebene (P) von einer Außenseite (100A) des Körpers (101) erstreckt.

6. Kettenglied (100) einer Kette (8) nach dem vorstehenden Anspruch, **dadurch gekennzeichnet, dass** der abstehende Teil (130, 140) eine Schaufel (130) für den Transport von Schotter aufweist.

7. Kettenglied (100) einer Kette (8) nach Anspruch 6, **dadurch gekennzeichnet, dass** die Schaufel (130) eine Anschlagfläche (131) vorweist, die so ausgebildet ist, dass sie einen Gegenanschlag (140) eines nachfolgenden benachbarten Kettenglieds der Kette (8) derart aufnimmt, dass eine relative Drehung zwischen dem Kettenglied (100) der Kette (8) und dem nachfolgenden benachbarten Kettenglied um die Achse des hinteren Durchgangslochs (121) begrenzt wird.

8. Kettenglied (100) einer Kette (8) nach einem der vorstehenden Ansprüche, **dadurch gekennzeichnet, dass** mindestens eines der zur Aufnahme von Mitteln zur gelenkigen Verbindung mit einem benachbarten Kettenglied (140) der Kette (8) ausgelegten Durchgangslöcher (111, 121) eine derartige Abflachung (105) vorweist, dass eine Achse der Mittel zur gelenkigen Verbindung drehblockiert wird.

9. Kettenglied (100) einer Kette (8) nach einem der Ansprüche 5 bis 7, **dadurch gekennzeichnet, dass** das Kettenglied (100) von der Schaufel (130) getragene und in der Verlängerung der Schaufel (130) von der Außenseite (100A) der Bezugsebene (P) nach außen abstehende Finger (132) aufweist, wobei die Finger (132) vorzugsweise jeweils entlang einer Achse ausgerichtet sind, die bezüglich der Bezugsebene (P) mit einer Neigung (α) von vorzugsweise zwischen 65 und 80°, vorzugsweise zwischen 70 und 75°, geneigt ist.

10. Kettenglied (100) einer Kette (8) nach Anspruch 8, **dadurch gekennzeichnet, dass** sich die Finger (132) alle oberhalb einer zu den parallelen Achsen des vorderen (111) und des hinteren (121) Durchgangslochs senkrecht verlaufenden und ein unteres Ende der Schaufel (130) tangierenden Ebene (Pinf) befinden.

11. Kettenglied (100) einer Kette (8) nach einem der vorstehenden Ansprüche, **dadurch gekennzeichnet, dass** der abstehende Teil einen Gegenanschlag (140) aufweist, der so ausgebildet ist, dass er an einer Anschlagfläche (131) einer Schaufel (130) eines vorangehenden benachbarten Kettenglieds derart zum Anschlag kommt, dass eine relative Drehung zwischen dem Kettenglied (100) der Kette (8) und dem vorangehenden benachbarten Kettenglied um die Achse des vorderen Durchgangslochs (111) begrenzt wird.

12. Kettenglied (100) einer Kette (8) nach einem der vorstehenden Ansprüche, **dadurch gekennzeichnet, dass** der Körper (101) einstückig, vorzugsweise durch Gießen erhalten, mit oder ohne Bearbeitung des vorderen und des hinteren Durchgangslochs (111, 121) und/oder der Führungsfläche (150) ist.

13. Aushubkette (8), einen Aushubabschnitt für eine Vorrichtung (4) zum Ausheben von Schotter unterhalb eines Eisenbahngleises (2) vorweisend, wobei die Aushubkette (8) **dadurch gekennzeichnet ist, dass** sie eine Folge von Kettengliedern (100) einer Kette (8) nach einem der vorstehenden Ansprüche derart umfasst, dass eine Endloskette (8) gebildet wird.

14. Aushubkette (8) nach Anspruch 13, **dadurch gekennzeichnet, dass** die Kettenglieder (100) der Kette (8) einen abstehenden Teil aufweisende Kettenglieder, vorzugsweise eine Schaufel (130) und Kettenglieder mit einem Gegenanschlag (130) aufweisende Kettenglieder, und keinen abstehenden Teil aufweisende Kettenglieder umfassen.

15. Vorrichtung (4) zum Ausheben oder Räumen von Schotter, **dadurch gekennzeichnet, dass** sie eine Aushubkette (8) nach Anspruch 13 oder 14 umfasst, wobei die Aushubkette (8) auf ihrer Umlaufbahn mindestens durch Eckumlenkorgane (40) geführt wird, wobei der Körper (101) an einer Innenseite (100B) des Körpers (101) bezüglich der Bezugsebene (P) der Außenseite (100A) gegenüberliegend eine konkave Führungsfläche (150) vorweist, die sich auf einer Hülle (155) erstreckt, die eine Mantellinie mit einer zu den Achsen (A1, A2) des Kettengliedes parallelen Achse (G) vorweist, wobei die Führungsfläche (150) zumindest lokal einer Krümmung (C) des zumindest einen Umlenkorgans (40) der Aushubvorrichtung (4) folgt.

## Claims

1. A link (100) for an excavating chain (8) intended to travel on a travel path having an excavating portion (5) for a ballast excavating device (4) below a railroad track (2), the link (100) comprising a body (101) extending longitudinally between a front end (110) and a rear end (120) and being crossed by at least one front through-hole (111) and a rear through-hole (121) configured to receive hinge means with an adjacent link of the chain (8), the front (111) and rear (121) through-holes extending along axes (A1, A2) parallel to each other and contained in a reference plane (P) of the body (101), the link (100) being **characterized in that** the body (101) has, on an inner side (100B) of the body (101) with respect to the reference plane (P), opposite to the outer side (100A), a concave guide surface (150) extending over an envelope (155) having an axis generator (G) parallel to the axes (A1, A2) of the link, the guide surface (150) being configured to match, at least locally, a curvature (C) of a return member (40) of the excavating device (4).

2. The chain link (100) according to claim 1, **characterized in that** the guide surface (150) extends along a guiding curve (Cd) having at least locally the shape of an elliptical arc, and preferably of a circular arc.

3. The link (100) of chain (8) according to claim 1 or 2, **characterized in that** the distance (d) separating two front (151) and rear (152) longitudinal ends of the guide surface (150) is greater than the distance (D1) separating the front (111) and rear (121) through-holes, and preferably greater than the center distance (D2) between the front (111) and rear (121) through-holes.

4. The link (100) of chain (8) according to any of the preceding claims, **characterized in that** the front (110) and rear (120) ends of the body (101) each have a curved convex portion (112, 122), preferably in a circular arc, so as to be free of edges.

5. The link (100) of chain (8) according to any of the preceding claims, **characterized in that** the link (100) comprises a projecting part (130, 140) extending from an outer side (100A) of the body (101) with respect to the reference plane (P).

6. The link (100) of chain (8) according to the preceding claim, **characterized in that** the projecting part (130, 140) comprises a scoop (130) for transporting ballast.

7. The link (100) of chain (8) according to claim 6, **characterized in that** the scoop (130) has a stop surface (131) configured to receive a counter-stop (140) of an adjacent rear link of the chain (8) so as to limit a relative rotation between the link (100) of chain (8) and the rear adjacent link around the axis of the rear through-hole (121).

8. The link (100) of chain (8) according to any of the preceding claims, **characterized in that** at least one of the through-holes (111, 121) configured to receive hinge means with an adjacent link (140) of the chain (8) has a flat surface (105) so as to block an axis of the hinge means in rotation.

9. The link (100) of chain (8) according to any one of claims 5 to 7, **characterized in that** the link (100) has fingers (132) born by the scoop (130) and projecting outward from the outer side (100A) of the reference plane (P) in the extension of the scoop (130), the fingers (132) being preferably each oriented along an axis inclined with respect to the reference plane (P), with an inclination (*α*) preferably between 65 and 80°, preferably between 70 and 75°.

10. The link (100) of chain (8) according to claim 8, **characterized in that** the fingers (132) are all located above a plane (Pint) perpendicular to the parallel axes of the front (111) and rear (121) through-holes and tangent to a lower end of said scoop (130).

11. The link (100) of chain (8) according to any of the preceding claims, **characterized in that** the projecting part comprises a counter-stop (140) configured to come into abutment against a stop surface (131) of a scoop (130) of a front adjacent link so as to limit relative rotation between the link (100) of chain (8) and the front adjacent link around the axis of the front through-hole (111).

12. The link (100) of chain (8) according to any of the preceding claims, **characterized in that** the body (101) is in one piece, preferably produced by foundry, with or without machining of the front and rear through-holes (111, 121) and/or the guide surface (150).

13. An excavating chain (8) having an excavating portion for a ballast excavating device (4) below a railroad track (2), the excavating chain (8) being **characterized in that** it comprises a succession of links (100) of chain (8) according to any of the preceding claims to form an endless chain (8).

14. The excavating chain (8) according to claim 13, **characterized in that** the links (100) of chain (8) comprise links of the type comprising a projecting part, preferably links of the type comprising a scoop (130) and links of the type comprising a counter-stop (130), and links of the type without a projecting part.

15. A device (4) for excavating or clearing ballast **characterized in that** it comprises an excavating chain (8) according to claim 13 or 14, the excavating chain (8) being guided on its travel path at least by bevel return members (40), the body (101) having on an inner side (100B) of the body (101) with respect to the reference plane (P), opposite to the outer side (100A), a concave guide surface (150) extending over an envelope (155) having an axis generator (G) parallel to the axes (A1, A2) of the link, the guide surface (150) matching, at least locally, a curvature (C) of at least one of the return members (40) of the excavating device (4).
